# EUROPÄISCHE PATENTSCHRIFT

(11) **EP 2 417 051 B1**
(45) Veröffentlichungstag und Bekanntmachung des Hinweises auf die Patenterteilung: **03.05.2017**
(21) Anmeldenummer: 10709432.8
(22) Anmeldetag: 17.03.2010
(51) Int. Cl.: B67C 3/10, B67C 3/12, B67C 3/06

(54) **FÜLLSYSTEM ZUM FÜLLEN VON FLASCHEN**
FILLING SYSTEM
SYSTÈME DE REMPLISSAGE

(30) Priorität: 06.04.2009 DE 102009016322
(43) Veröffentlichungstag der Anmeldung: 15.02.2012
(73) Patentinhaber: KHS GmbH, 44143 Dortmund (DE)
(72) Erfinder: CLÜSSERATH, Ludwig, 55543 Bad Kreuznach (DE)
(86) Internationale Anmeldenummer: PCT/EP2010/001677
(87) Internationale Veröffentlichungsnummer: WO 2010/115504

(56) Entgegenhaltungen:
- DE-A1- 3 825 093
- DE-C1- 4 324 592
- DE-U1- 20 319 619

## Beschreibung

Die Erfindung bezieht sich auf ein Füllsystem zum Füllen von Behältern mit einem flüssigen Füllgut.

Aus der Druckschrift DE 43 24 592 C1 ist ein Verfahren zum Einfüllen einer Flüssigkeit in ein gasdicht mit einem Füllorgan verbundenes Gefäß bekannt geworden, bei dem das während des Einlaufens der Flüssigkeit aus dem Gefäß verdrängte Gas zumindest zeitweise über eine mit einer Drossel versehene Leitung in eine Kammer geleitet wird. Das dem gemäße Verfahren zeichnet sich dadurch aus, dass in der Kammer ein Unterdruck aufrechterhalten wird, der derart bemessen ist, dass die Druckdifferenz zwischen dem Flüssigkeitsdruck und dem Unterdruck größer ist als die kritische Druckdifferenz der Drossel.

Aus der Druckschrift DE 38 25 093 C2 ist ein Verfahren zum Füllen von Flaschen oder dgl. in Gegendruckfüllmaschinen mit einem Sammelraum für die abzufüllende Flüssigkeit und ein Spanngas bekannt geworden, an den mindestens ein füllrohrloses Füllorgan angeschlossen ist, wobei nach Beendigung des Flüssigkeitseinlaufs in die an das Füllorgan angepresste Flasche bei geschlossenem Flüssigkeits- und Vorspannventil eine Füllhöhenkorrektur durchgeführt wird, indem die über dem Anschnitt des Rückgasrohres stehende Flüssigkeit mittels des Spanngasdrucks über das Rückgasrohr in einen Raum geringeren Drucks verdrängt wird. Das dem gemäße Verfahren zeichnet sich dadurch aus, dass während der Füllhöhenkorrektur Spanngas unter Umgehung des Rückgasrohres aus dem Sammelraum mit dem darin herrschenden Spanngasdruck an einer überhalb des Anschnitts des Rückgasrohres liegenden Gaskanal-Öffnung in die Flasche eingeleitet wird.

Ein Füllsystem mit den Merkmalen des Oberbegriffs des Patentanspruches 1 ist aus der DE 203 19 619 U1 bekannt.

Ein weiteres bekanntes Füllsystem eignet sich insbesondere zum Füllen von Flaschen oder anderen Behältern in einem Normaldruckfüllverfahren, bei dem der jeweilige Behälter vor dem Einleiten des eigentlichen Füllens (Füllphase) mit seiner Behältermündung in Dichtlage gegen das jeweilige Füllelement angepresst wird und im Anschluss daran bei weiterhin in Dichtlage am Füllelement befindlichen Behälter durch Öffnen des Flüssigkeitsventils die eigentliche Füllphase eingeleitet wird. In der Füllphase strömt das aus dem Innenraum des Behälters durch das ihm zufließende Füllgut verdrängte gas- und/oder dampfförmige Medium, beispielsweise Luft oder von einem vorausgehenden Spülen herrührendes Inert-Gas, z.B. CO2-Gas über das in den Behälter hineinreichende Rückgasrohr in einen Gasraum eines Kessels, der sämtliche Füllelemente des Füllsystems gemeinsam vorgesehen und mit dem flüssigen Füllgut teilgefüllt ist. Das Zufließen des flüssigen Füllgutes in den jeweiligen Behälter wird nach dem Eintauchen des unteren, die Füllhöhe bestimmenden Endes des Rückgasrohres in den im Behälter aufsteigenden Füllgutspiegel dann beendet, wenn sich ein Gleichgewichtszustand zwischen dem durch das Niveau des Füllgutspiegels im Kessel bestimmten geodätischen Füllgutdruck und der Füllgut- oder Flüssigkeitssäule erreicht ist, die sich im Rückgasrohr und/oder in dem füllelement-internen Fluidkanal am Ende des Füllens ausbildet. In einem anschließenden, sogenannten Trinox-Verfahren wird durch Beaufschlagung des füllelement-internen Fluidkanals mit einem unter Druck stehenden gas- und/oder dampfförmigen Fluid, beispielsweise mit einem unter Druck stehenden Inert-Gas, z.B. CO2-Gas, das flüssige Füllgut aus dem füllelement-internen Fluidkanal, aus einem oberhalb des unteren Endes des Füllrohres im Behälter gebildeten Kopfraum sowie aus dem Rückgasrohr in den Kessel zurückgeführt, sodass sich am Ende dieses Trinox-Verfahren der Füllgutspiegel im jeweiligen Behälter etwas (beispielsweise etwa 2-5 mm) unterhalb des
unteren Endes bzw. der unteren Öffnung des Rückgasrohres befindet. Dieses Füllsystem zeichnet sich durch eine vereinfachte und betriebssichere Konstruktion aus.

Aufgabe der Erfindung ist es, das Füllsystem der gattungsbildenden Art so zu verbessern, dass unter Beibehaltung der grundsätzlichen Vorteile des bekannten Füllsystems auch ein Druck- oder Überdruckfüllen von Behältern möglich ist. Zur Lösung dieser Aufgabe ist ein Füllsystem dem Patentanspruch 1 entsprechend ausgebildet.

Das erfindungsgemäße Füllsystem eignet sich u.a. auch für ein Überdruckfüllen, insbesondere auch für ein Überdruckfüllen, bei dem der jeweilige Behälter nicht nur mit einem Inert-Gas vorgespannt, sondern auch vor dem Vorspannen mit dem Inert-Gas gespült wird und bei dem weiterhin die exakte Einstellung der Füllhöhe mit dem Trinox-Verfahren erfolgt. Hierfür benötigt das erfindungsgemäße Füllsystem lediglich ein zusätzliches Steuerventil je Füllelement, und zwar in der Fluidverbindung des Rückgasrohres mit dem Gasraum, in dem auch beim Druckfüllen das aus dem Innenraum des jeweiligen Behälters verdrängte Rückgas aufgenommen wird. Dieser Gasraum ist bevorzugt derjenige Gasraum, der in dem das Füllgut bereitstellenden Kessel oberhalb des Füllgutspiegels gebildet ist.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren 1 - 5, die jeweils ein Füllelement eines Füllsystems einer Füllmaschine umlaufender Bauart in vereinfachter Darstellung und im Schnitt zusammen mit einer Flasche in verschiedenen Phasen eines Füllprozesses zeigen, näher erläutert.

Das in den Figuren allgemein mit 1 bezeichnete Füllsystem dient zum Füllen von Behältern in Form von Flaschen 2 mit einem flüssigen Füllgut und umfasst u.a. ein Füllelement 3, welches mit einer Vielzahl gleichartiger Füllelemente 3 am Umfang eines um eine vertikale Maschinenachse umlaufend antreibbaren Rotors 4 vorgesehen ist. Jedem Füllelement 3 ist ein Behälterträger 5 zugeordnet, der bei der dargestellten Ausführungsform als Flaschenteller ausgeführt ist und auf dem die jeweilige Flasche 2 während des Füllprozesses mit ihrer Flaschenachse in horizontaler Richtung, d.h. in der Füllelementachse FA orientiert mit dem Flaschenboden 2.1 aufsteht. Das Füllelement 3, welches zusammen mit seinem Behälterträger 5 eine Füllposition 6 bildet, weist in einem Füllelementgehäuse 7 einen Flüssigkeitskanal 8 auf, der über eine Produktleitung 9 mit einem für sämtliche Füllelemente 3 des Füllsystems 1 oder der Füllmaschine gemeinsamen und auf dem Rotor 4 vorgesehenen Kessel 10 verbunden ist und an der Unterseite des Füllelementes eine Abgabeöffnung 11 bildet, und zwar zur Abgabe des flüssigen Füllgutes an die jeweilige an der Füllposition 6 befindliche Flasche 2.

Während des Füllprozesses ist der Kessel 10 niveaugesteuert teilweise mit dem flüssigen Füllgut gefüllt, und zwar derart, dass sich im Kessel 10 ein von dem Füllgut eingenommener Flüssigkeitsraum 10.1 und darüber liegend ein Gasraum 10.2 ergeben, welcher beim Druckfüllen druckgesteuert mit dem Druck eines Inert-Gases, beispielsweise eine CO2-Gases gefüllt ist.

Im Flüssigkeitskanal 8 ist das durch eine Betätigungseinrichtung 12 steuerbare Flüssigkeitsventil 13 vorgesehen, welches im Wesentlichen aus einen an einem Rohr 14 ausgebildeten Ventilkörper 13.1 besteht. Das beidendig offene und achsgleich mit einer vertikalen Füllelementachse FA angeordnete Rohr 14 steht durch die Abgabeöffnung 11 über die Unterseite des Füllelementes 3 bzw. über eine dortige in einer Zentriertulpe 15 vorgesehene Ringdichtung 15.1 vor und mündet mit seinem oberen offenen Ende in eine Kammer 16, die Teil eines im Füllelementgehäuse 7 ausgebildeten Systems von Gaswegen ist, die in den Figuren allgemein mit 17 bezeichnet sind und über die die Kammer 16 und damit auch ein im Inneren des Rohres 14 gebildeter füllelement-interner Fluidkanal in der nachstehend noch näher beschriebenen Weise über ein Steuerventil 18 gesteuert mit einem Ringkanal 19 verbindbar ist, der für sämtliche Füllelemente 3 gemeinsam am Rotor 4 vorgesehen ist und während des Füllprozesses ein Inert-Gas, beispielsweise ein CO2-Gas unter einem Druck führt, der etwas größer ist als der Druck im Gasraum 10.2.

Jedes Füllelement 3 umfasst weiterhin ein die Füllhöhe bestimmendes Rückgasrohr 20, welches achsgleich mit der Füllelementachse FA angeordnet ist und von oben her abgedichtet durch das Füllelementgehäuse 7, durch die Kammer 16, durch das Rohr 14 hindurchreicht und mit seinem unteren Ende bzw. mit der dortigen Öffnung über das untere Ende des Rohres 14 vorsteht. Das obere Ende des Rückgasrohres 20 ist über ein Steuerventil 21 und eine flexible Leitung 22 mit dem Gasraum 10.2 des Kessels 10 verbunden.

Mit dem Rückgasrohr 20 wird die am Ende des Füllprozesses in der jeweiligen Flasche erreichte Füllhöhe bestimmt, und zwar mit dem nachstehend noch näher beschriebenen Trinox-Verfahren. Zur Einstellung der Füllhöhe sind die Rückgasrohre 20 sämtlicher Füllelemente 3 beispielsweise durch eine zentrale Einstelleinrichtung in der jeweiligen Füllelementachse FA einstellbar, wie dies mit dem Doppelpfeil A angedeutet ist.

Die Besonderheit des Füllsystems 1 besteht in dem zusätzlichen Steuerventil 21 in der Verbindung zwischen dem Rückgasrohr 20 und dem Gasraum 10.2. Mit dem die Füllelemente 3 aufweisenden Füllsystem bzw. mit der entsprechenden Füllmaschine sind unterschiedlichste Füllverfahren möglich, so beispielsweise auch ein Druckfüllen oder Überdruckfüllen mit den in den Figuren 1 - 5 dargestellten und nachstehend beschriebenen Verfahrensschritten, wobei in diesen Verfahrensschritten das Flüssigkeitsventil 13 sowie die Steuerventile 18 und 21 sich jeweils in ihrer geschlossenen Stellung befinden, sofern die geöffnete Stellung nicht ausdrücklich angegeben ist.

### 1. Spülen der jeweiligen Flasche 2 mit Inert-Gas (Figur 1)

Nach der Übergabe einer Flasche 2 an eine Füllposition 6 wird diese Flasche gegen das betreffende Füllelement 3 angehoben, und zwar beispielsweise lediglich so weit, dass zwischen der Flaschenmündung 2.2 und der Dichtung 15.1 noch ein Spalt verbleibt. Durch Öffnen des Steuerventils 21 wird dann Inert-Gas aus dem Gasraum 10.2 über das Rückgasrohr 20 zum Spülen in die Flasche 2 eingeleitet. In der Flasche 2 vorhandene Luft und dann zunehmend auch Inert-Gas wenden über den Spalt zwischen der Flaschenmündung 2.2 und der Dichtung 15.1 abgeleitet.

In einer nicht erfindungsgemäßen Ausführungsvariante kann das Ableiten von Luft und Inert-Gas beim Spülen auch über einen in dem jeweiligen Füllelementgehäuse 7 ausgebildeten Gaskanal erfolgen, sodass die Flasche 2 bereits während des Spülens mit ihrer Flaschenmündung 2.2 in Dichtlage gegen das Füllelement 3 bzw. gegen die Dichtung 15.1 angepresst anliegt.

### 2. Vorspannen der Flasche 2 (Figur 2)

Bei in Dichtlage mit dem Füllelement 3 befindlicher Flasche 2 wird durch Öffnen des Steuerventils 21 der Innenraum der Flasche 2 über dieses Steuerventil und das Rückgasrohr 20 mit dem unter Druck stehenden Inert-Gas aus dem Gasraum 10.2 vorgespannt.

### 3. Füllen der Flasche 2 (Figur 3)

Bei weiterhin in Dichtlage mit dem Füllelement 3 befindlicher Flasche 2 wird bei geöffnetem Steuerventil 21 das Flüssigkeitsventil 13 geöffnet, sodass das flüssige Füllgut über die Abgabeöffnung 11 in die Flasche 2 einströmen kann. Das von dem flüssigen Füllgut aus dem Inneren der Flasche verdrängte Inert-Gas wird zumindest in der Endphase des Füllens allein über das Rückgasrohr 20 und das geöffnete Steuerventil 21 in den Gasraum 10.2 verdrängt.

Das Zufließen des flüssigen Füllgutes in die Flasche 2 wird bei weiterhin noch offenen Flüssigkeitsventil 13 selbsttätig dann beendet, wenn nach dem Eintauchen des unteren Endes bzw. der dortigen Öffnung des Rückgasrohres 20 in den Spiegel des Füllgutes in der Flasche 2 dieses Füllgut sowohl im Rückgasrohr 20 als auch im Rohr 14 soweit angestiegen ist, dass zwischen der jeweiligen Füllgutsäule im Rückgasrohr 20 bzw. im Rohr 14 und dem geodätischen Druck des Füllgutes im Kessel 10 ein Gleichgewichtszustand besteht.

### 4. Beendigung des Füliens und Einstellung der exakten Füllhöhe (Figur 4)

Zur Einstellung der exakten Füllhöhe und zum Rückführen des Füllgutes aus dem Rohr 14 und Rückgasrohr 20 sowie aus dem Kopfraum 2.3 der Flasche 2 oberhalb des unteren Endes des Rückgasrohres 20 wird bei geschlossenem Flüssigkeitsventil 13 und bei geöffnetem Steuerventil 21 das Steuerventil 18 geöffnet, sodass mit dem unter Druck stehenden Inert-Gas aus dem TRINOX- oder Ringkanal 19 das Füllgut aus dem Rohr 14 bzw. dem füllelement-internen Fluidkanal und dem Kopfraum 2.3 der Flasche 2 und aus dem Rückgasrohr 20 in den Kessel 10 zurückgeführt wird, und zwar bis sich der Spiegel des flüssigen Füllgutes innerhalb der Flasche etwa 2 bis 5 mm unterhalb des unteren Endes des Rückgasrohres 20 befindet. Die Verbindung der Kammer 16 und damit auch des Rohres 14 und des in diesem vorgesehenen füllelement-internen Fluidkanals mit dem Ringkanal 19 über das geöffnete Steuerventil 18 erfolgt über eine im Gasweg vorgesehene Drossel 17.1.

### 5. Absenken und Entlasten der Flasche 2 (Figur 5)

Nach dem exakten Einstellen der Füllhöhe und dem Entleeren des Rückgasrohres 20 erfolgt das Absenken und Entlasten der Flasche bei geschlossenen Steuerventilen 18 und 21 sowie bei geschlossenem Flüssigkeitsventil 13, und zwar durch gesteuertes Absenken des Behälterträgers 5. Nach Abschluss des Trinox-Verfahrens befindet sich das untere Ende des Rückgasrohres 20 etwa 2 - 5 mm oberhalb des Spiegels des Füllgutes in der Flasche 2.

Mit dem Füllsystem 1 ist nicht nur das vorbeschriebene Überdruckfüllen der Flasche 2 möglich, sondern auch ein Normaldruckfüllen und dabei insbesondere ein Normaldruckfüllen unter Einstellung der genauen Füllhöhe nach dem Trinox-Verfahren. Für dieses Normaldruckfüllen ist der Gasraum 10.2 des teilgefüllten Kessels 10 zwar beispielsweise wiederum mit Inert-Gas gefüllt, allerdings mit Inert-Gas unter Normal- bzw. Atmosphärendruck. Das Füllen der jeweiligen Flasche 2 erfolgt dann bei ständig geöffnetem Steuerventil 21 in der Form, dass die Flasche 2 zunächst an das jeweilige Füllelement 3 in Dichtlage angepresst, dann zum Einleiten der Füllphase das Flüssigkeitsventil 13 geöffnet und dann nach dem Schließen des Flüssigkeitsventils 13 zur Einstellung der exakten Füllhöhe mit dem Trinox-Verfahren das Steuerventil 18 geöffnet wird.

Durch das zusätzliche Steuerventil 21 ist das Füllsystem 1 ohne großen Aufwand auch für das vorstehend beschriebene Überdruckfüllen geeignet. Die besonderen Vorteile des Füllsystems 1 sind also:
Das Füllsystem bietet die Möglichkeit sowohl für ein Normaldruckfüllen, als auch für eine Überdruckfüllen.

Trotz der Möglichkeit, die Füllhöhe für sämtlich Füllelemente gemeinsam, beispielsweise auch automatisch zu verstellen, und trotz der integrierten Trinox-Füllhöhenkorrektur oder -einstellung für präzise Füllhöhen kommt das Füllsystem mit lediglich zwei beispielsweise pneumatisch gesteuerten Steuerventilen 18 und 21 je Füllelement 3 aus, also mit einem vereinfachtem Prinzip sowohl in konstruktiver als auch in steuerungsmäßiger Hinsicht bei hohem Füllkomfort.

Zusätzlich zu dem Kessel 10 ist für sämtliche Füllelemente 3 im einfachsten Fall lediglich ein weiterer Gaskanal, nämlich der Ringkanal 19 am Rotor erforderlich. Der Ringkanal 19 kann zugleich auch für die CIP-Reinigung der Füllmaschine genutzt werden. Hierfür ist in dem jeweiligen Gasweg 17 parallel zur Drossel 17.1 ein Rückschlagventil 17.2 vorgesehen.

Weiterhin erstreckt sich die vorliegende Erfindung auch auf ein Verfahren, bei dem der Behälter, bzw. die Flasche ohne eine vorgeschaltete Entlastungsphase, also unter Überdruck vom Füllorgan abgezogen wird.

Möglich wird dieses erfindungsgemäße Füllverfahren zum einen dadurch, dass, bedingt durch das vorherige genaue Einstellen der Füllhöhe durch das Trinox-Verfahren, zwischen dem Füllgutspiegel und dem unteren Ende des Rückgasrohres 20 ein etwa 2 bis 5 mm betragener Abstand entstanden ist. Zum anderen wird das Füllverfahren dadurch ermöglicht, dass in der flexiblen Leitung 22 zwischen Rückgasrohr 20 und Gasraum 10.2 des Kessels 10 ein Steuerventil 21 vorgesehen ist, mit welchem die Verbindung unterbrochen werden kann.

Der Abstand zwischen dem unteren Ende des Rückgasrohres 20 und dem Füllgutspiegel stellt eine offene Gasverbindung zwischen dem Kopfraum der Flasche und dem Rückgasrohr dar.

Vor dem Absenken der Flasche wird das Steuerventil 21 geschlossen, wodurch ein Nachströmen von unter Druck stehendem Gas aus dem Kessel 10 sicher vermieden ist. Wird nun die Flasche von der Dichtung des Füllventils abgezogen, so expandiert selbstverständlich auch das innerhalb des Rückgasrohres befindliche Gasvolumen, wobei sich ein in Richtung des Endes des Rückgasrohres 20 gerichteter Gas- oder Druckstoß ausbildet.

Da aber das untere Ende des Rückgasrohres 20 mit Abstand oberhalb des Füllgutspiegels angeordnet ist, kann der, aus dem Rückgasrohr 20 austretende, gerichtete Gas- oder Druckstoß auf das Füllgut nur eine eingeschränkte, minimale Wirkung entfalten, da es beim seinem Austreten aus dem Rückgasrohr zu erheblichen Expansions- oder Diffusorverlusten kommt.

Letztlich kann durch die oben beschriebene Vorgehensweise das an sich unerwünschte Aufschäumen des Füllgutes deutlich reduziert werden. Gleichzeitig kann auf das sonst übliche Entlastungsventil verzichtet werden.

### Bezugszeichenliste

- 1: Füllsystem
- 2: Flasche
- 2.1: Flaschenboden
- 2.2: Flaschenmündung
- 2.3: Kopfraum
- 3: Füllelement
- 4: Rotor
- 5: Behälterträger
- 6: Füllposition
- 7: Füllelementgehäuse
- 8: Flüssigkeitskanal 9
- 9: Produktleitung
- 10: Kessel
- 10.1: Flüssigkeitsraum
- 10.2: Gasraum
- 11: Abgabeöffnung
- 12: Betätigungseinrichtung
- 13: Flüssigkeitsventil
- 13.1: Ventilkörper
- 14: Gasrohr
- 15: Zentriertulpe
- 15.1: Dichtung
- 16: Kammer
- 17: Gaskanal
- 17.1: Drossel
- 17.2: Rückschlagventil
- 18: Steuerventil
- 19: Ringkanal
- 20: Rückgasrohr
- 21: Steuerventil
- 22: flexible Leitung
- FA: Füllelementachse
- A: Füllhöheneinstellung

## Patentansprüche

1. Füllsystem zum Füllen von Flaschen oder dergleichen Behältern (2) mit einem flüssigen Füllgut, mit wenigstens einem Füllelement (3), mit einem in einem Gehäuse (7) des Füllelementes (3) ausgebildeten Flüssigkeitskanal (8), der mit einem Kessel (10) zur Bereitstellung des flüssigen Füllgutes in Verbindung steht und wenigstens eine Abgabeöffnung (11) zur Abgabe des flüssigen Füllgutes an den jeweiligen am Füllelement (3) vorgesehenen Behälter (2) aufweist, wobei das Füllelement im Bereich der wenigstens einen Abgabeöffnung eine diese Abgabeöffnung umschließende und von einer Dichtung (15.1) gebildete Anlagefläche aufweist, mit einem Flüssigkeitsventil (13) im Flüssigkeitskanal (8), mit einem Rückgasrohr (20), welches zur Steuerung der Füllhöhe des Füllgutes in dem gefüllten Behälter (2) mit einem Ende über die wenigstens eine Abgabeöffnung (11) vorsteht und über eine Fluidverbindung (22) mit einem beispielsweise im Kessel (10) gebildeten Gasraum (10.2) in Verbindung steht, sowie mit einem im Bereich der Abgabeöffnung (11) offenen füllelement-internen Fluidkanal (14, 16, 17), der über ein erstes Steuerventil (18) gesteuert mit einem ein gas- und/oder dampfförmiges Fluid unter Druck, vorzugsweise ein Inert-Gas unter Druck führenden Ringkanal (19) verbindbar ist, wobei in der Fluidverbindung des Rückgasrohres (20) ein zweites Steuerventil (21) zum gesteuerten Öffnen und Schließen dieser Fluidverbindung (22) vorgesehen ist, und wobei das Füllelement (3) für eine Einstellung der Füllhöhe in dem jeweiligen, in Dichtlage mit dem Füllelement (3) befindlichen Behälter (2) durch Öffnen des ersten Steuerventils (18) ausgebildet ist, und zwar zum Verdrängen von flüssigem Füllgut zumindest aus einem Kopfraum (2.3), der in dem Behälter (2) oberhalb des die Füllhöhe bestimmenden Endes des Rückgasrohres (20) gebildet ist, sowie aus dem Rückgasrohr über das geöffnete zweite Steuerventil (21) und die Fluidverbindung (22) in den Kessel (10), **dadurch gekennzeichnet, dass** das Füllsystem für ein Überdruckfüllen von Behältern (2) derart ausgebildet ist, dass der Innenraum des jeweiligen Behälters (2) vor dem Einleiten einer Füllphase durch Öffnen des Flüssigkeitsventils (13) über das Rückgasrohr (20) durch Öffnen des zweiten Steuerventils (21) und über die mit dem Rückgasrohr (20) verbundene Fluidverbindung (22) aus dem Gasraum (10.2) mit einem unter Druck stehenden Inert-Gas gespült wird, weil zwischen einer Flaschenmündung (2.2) der Flasche (2) und der Dichtung (15.1) noch ein Spalte verbleibt, und/oder der Innenraum des jeweiligen in Dichtlage mit dem Füllelement (3) befindlichen Behälter (2) vor dem Einleiten einer Füllphase durch Öffnen des Flüssigkeitsventils (13) über das Rückgasrohr (20) durch Öffnen des zweiten Steuerventils (21) und über die mit dem Rückgasrohr (20) verbundene Fluidverbindung (22) aus dem Gasraum (10.2) mit einem unter Druck stehenden Inert- Gas vorgespannt wird, und dass mit dem Füllsystem nicht nur ein Überdruckfüllen möglich ist, sondern auch ein Normaldruckfüllen, wofür das Füllsystem lediglich ein Flüssigkeitsventil (13), ein erstes Steuerventil (18) und ein zweites Steuerventil (21) je Füllelement benötigt.

2. Füllsystem nach Anspruch 1, **dadurch gekennzeichnet, dass** das wenigstens eine erste und/oder zweite Steuerventil (18, 21) pneumatisch betätigbare Ventile sind.

3. Füllsystem nach einem der vorhergehenden Ansprüche, **dadurch gekennzeichnet, dass** der füllelement-interne Fluidkanal zumindest auf einer Teillänge von einem das Rückgasrohr (20) umschließenden Ringkanal in einem vorzugsweise achsgleich mit dem Rückgasrohr (20) angeordneten Rohr (14) gebildet ist.

4. Füllsystem nach einem der vorhergehenden Ansprüche, **dadurch gekennzeichnet, dass** gegen die Anlagefläche der jeweilige Behälter (2) zumindest in Teilphasen eines Füllprozesses mit seiner Behältermündung (2.2) in Dichtlage anliegt.

5. Füllsystem nach einem der vorhergehenden Ansprüche, **dadurch gekennzeichnet, dass** das Rückgasrohr (20) mit seinem einen Ende durch die wenigstens eine Abgabeöffnung (11) und über die Anlagefläche (15.1) aus dem Füllelement (3) oder Füllelementgehäuse (7) vorsteht.

6. Füllsystem nach Anspruch 3, **dadurch gekennzeichnet, dass** das den füllelement-internen Fluidkanal bildende Rohr (14) mit einem offenen Ende durch die wenigstens eine Abgabeöffnung (11) aus dem Füllelement (3) oder Füllelementgehäuse (7) vorsteht.

7. Füllsystem nach einem der vorhergehenden Ansprüche, **dadurch gekennzeichnet, dass** das Rückgasrohr (20) zur Einstellung der Füllhöhe axial beweglich ist, und zwar bei einem Füllsystem mit mehreren Füllelementen (3) vorzugsweise durch eine für sämtliche Füllelemente (3) oder eine Gruppe von mehreren Füllelementen (3) gemeinsame Einstelleinrichtung.

8. Füllsystem nach einem der vorhergehenden Ansprüche, **dadurch gekennzeichnet, dass** es Bestandteil einer Füllmaschine umlaufender Bauart ist, die an einem um eine vertikale Maschinenachse umlaufend antreibbaren Rotor (4) eine Vielzahl von Füllelementen (3) aufweist.

9. Füllverfahren zum Betrieb eines Füllsystems nach einem der vorhergehenden Ansprüche, **dadurch gekennzeichnet, dass** das Steuerventil (21) nach der Beendigung der Füllphase und der Einstellung der Füllhöhe durch das Trinox-Verfahren geschlossen wird, worauf die Flasche (2) ohne vorgeschaltete Entlastungsphase unter Überdruck vom Füllorgan abgezogen wird.

## Claims

1. Filling system for filling bottles or similar containers (2) with a liquid filling material, with at least one filling element (3), with a liquid channel (8) formed in a housing (7) of the filling element (3), which is connected to a tank (10) for providing the liquid filling material, and at least one outlet (11) for dispensing the liquid filling material into the respective container (2) attached to the filling element (3), wherein the filling element comprises a contact surface in the region of the at least one outlet, surrounding this outlet and formed by a seal (15.1), with a liquid valve (13) in the liquid channel (8), with a gas return tube (20) that projects past the at least one outlet (11) on one end, for controlling the filling level of the filling material in the filled container (2), and is connected by means of a fluid connection (22) to a gas chamber (10.2) formed, for example, in the tank (10), as well as with a fluid channel (14, 16, 17) inside the filling element open in the region of the outlet (11), which can be connected, in a manner controlled by a first control valve (18), to a ring channel (19) guiding a gaseous and/or vaporous fluid under pressure, preferably an inert gas under pressure, wherein a second control valve (21) is provided in the fluid connection of the gas return tube (20) for the controlled opening and closing of this fluid connection (22), and wherein the filling element (3) is configured for an adjustment of the filling level in the respective container (2) located in sealing connection with the filling element (3) by the opening of the first control valve (18), and specifically for forcing the liquid filling material at least out of a head space (2.3) which is formed in the container (2) above the end of the gas return tube (20) which determines the filling level, as well as out of the gas return tube, via the opened second control valve (21) and via the fluid connection (22), into the tank (10), **characterised in that** the filling system is configured for an overpressure filling of containers (2) in such a way that the interior of the respective container (2), before the initiating of a filling phase, is flushed by opening the liquid valve (13), via the gas return tube (20), by opening the second control valve (21), and via the fluid connection (22) connected to the gas return tube (20) out of the gas chamber (10.2), with an inert gas under pressure, due to the fact that a gap still remains between the mouth (2.2) of the bottle (2) and the seal (15.1),
and/or the interior of the respective which container (2) is in sealing contact with the filling element (3), before the initiation of a filling phase, is subjected to preliminary pressure by opening the liquid valve (13), via the gas return tube (20), by opening the second control valve (21), and via the fluid connection (22) connected to the gas return tube (20), out of the gas chamber (10.2) with an inert gas under pressure, and that not only is overpressure filling possible with the filling system but also a normal pressure filling, for which purpose only one liquid valve (13), one first control valve (18), and one second control valve (21) are required per filling element.

2. Filling system according to claim 1, **characterised in that** the at least one first and/or second control valve (18, 21) are pneumatically-actuatable valves.

3. Filling system according to any one of the preceding claims, **characterised in that** the fluid channel inside the filling element is formed at least over a part length by a ring channel surrounding the gas return tube (20), in a tube (14) arranged preferable coaxially with the gas return tube (20).

4. Filling system according to any one of the preceding claims, **characterised in that**, at least in part phases of a filling process, the respective container (2) is in contact with its container mouth (2.2) in sealing contact against the contact surface.

5. Filling system according to any one of the preceding claims, **characterised in that** the gas return tube (20) projects with one end through the at least one dispensing outlet (11) and over the contact surface (15.1) out of the filling element (3) or filling element housing (7).

6. Filling system according to claim 3, **characterised in that** the tube (14) forming the fluid channel inside the filling element projects with one open end through the at least one dispensing outlet (11) out of the filling element (3) or filling element housing (7).

7. Filling system according to any one of the preceding claims, **characterised in that** the gas return tube (20) is movable axially in order to adjust the filling level, and, specifically with a filling system with a plurality of filling elements (3), preferably by means of an adjustment device which is common to all filling elements (3) or a group of several filling elements (3).

8. Filling system according to any one of the preceding claims, **characterised in that** it is a constituent part of a filling machine of circulating design, which comprises a plurality of filling elements (3) on a rotor (4) which can be driven such as to rotate about a vertical machine axis.

9. Filling method for operating a filling system according to any one of the preceding claims, **characterised in that** the control valve (21) is closed after the ending of the filling phase and the adjustment of the filling level by the Trinox method, wherein the bottle (2) is drawn from the filling device under overpressure, without an upstream pressure relief phase.

## Revendications

1. Système de remplissage pour remplir des bouteilles ou récipients (2) similaires avec un produit de remplissage liquide, avec au moins un élément de remplissage (3), avec un canal de liquide (8), réalisé dans un boîtier (7) de l'élément de remplissage (3), qui est en liaison avec une chaudière (10) pour la mise à disposition du produit de remplissage liquide et présente au moins une ouverture de sortie (11) pour la sortie du produit de remplissage liquide vers le récipient (2) respectif prévu au niveau de l'élément de remplissage (3), dans lequel l'élément de remplissage présente, dans la zone de l'au moins une ouverture de sortie, une surface d'appui entourant cette ouverture de sortie et formée par une garniture (15.1), avec une soupape de liquide (13) dans le canal de liquide (8), avec un tube de gaz de retour (20) qui, pour la commande du niveau de remplissage du produit de remplissage dans le récipient (2) rempli, dépasse de l'au moins une ouverture de sortie (11) avec une extrémité et est en liaison par le biais d'une liaison fluidique (22) avec un espace de gaz (10.2) formé par exemple dans la chaudière (10), ainsi qu'avec un canal fluidique (14, 16, 17) interne à l'élément de remplissage, ouvert dans la zone de l'ouverture de sortie (11) et qui peut être relié de manière commandée par une première soupape de commande (18) à un canal annulaire (19) menant un fluide gazeux et/ou sous vapeur sous pression, de préférence un gaz inerte sous pression, dans lequel, dans la liaison fluidique du tube de gaz de retour (20), une seconde soupape de commande (21) est prévue pour l'ouverture et la fermeture commandées de cette liaison fluidique (22), et dans lequel l'élément de remplissage (3) est réalisé pour un réglage du niveau de remplissage dans le récipient (2) respectif se trouvant en position étanche avec l'élément de remplissage (3) par ouverture de la première soupape de commande (18), et ce pour le déplacement de produit de remplissage liquide au moins d'un espace de tête (2.3) qui est formé dans le récipient (2) au-dessus de l'extrémité déterminant le niveau de remplissage du tube de gaz de retour (20), ainsi que du tube de gaz de retour par le biais de la seconde soupape de commande (21) ouverte et la liaison fluidique (22) dans la chaudière (10),
**caractérisé en ce que** le système de remplissage est réalisé pour un remplissage de surpression de récipients (2) de telle manière que l'espace intérieur du récipient (2) respectif soit rincé, avant l'introduction d'une phase de remplissage, par ouverture de la soupape de liquide (13) par le biais du tube de gaz de retour (20) par ouverture de la seconde soupape de commande (21) et par le biais de la liaison fluidique (22) reliée au tube de gaz de retour (20) depuis l'espace de gaz (10.2), avec un gaz inerte se trouvant sous pression, parce qu'entre une embouchure de la bouteille (2) et la garniture (15.1) reste encore une fente, et/ou l'espace intérieur du récipient (2) respectif se trouvant en position étanche avec l'élément de remplissage (3) soit précontraint, avant l'introduction d'une phase de remplissage, par ouverture de la soupape de liquide (13) par le biais du tube de gaz de retour (20) par ouverture de la seconde soupape de commande (21) et par le biais de la liaison fluidique (22) reliée au tube de gaz de retour (20) depuis l'espace de gaz (10.2), avec un gaz inerte se trouvant sous pression, et **en ce qu'**avec le système de remplissage, non seulement un remplissage de surpression est possible mais aussi un remplissage de pression normale, pour quoi le système de remplissage nécessite seulement une soupape de liquide (13), une première soupape de commande (18) et une seconde soupape de commande (21) par élément de remplissage.

2. Système de remplissage selon la revendication 1, **caractérisé en ce qu'**au moins une première et/ou seconde soupape de commande (18, 21) sont des soupapes actionnables par voie pneumatique.

3. Système de remplissage selon l'une quelconque des revendications précédentes, **caractérisé en ce que** le canal fluidique interne à l'élément de remplissage est formé au moins sur une longueur partielle d'un canal annulaire entourant le tube de gaz de retour (20) dans un tube (14) agencé de préférence sur le même axe que le tube de gaz de retour (20).

4. Système de remplissage selon l'une quelconque des revendications précédentes, **caractérisé en ce que** le récipient (2) respectif repose au moins dans des phases partielles d'un processus de remplissage avec son embouchure de récipient (2.2) en position étanche contre la surface d'appui.

5. Système de remplissage selon l'une quelconque des revendications précédentes, **caractérisé en ce que** le tube de gaz de retour (20) dépasse avec son extrémité au travers de l'au moins une ouverture de sortie (11) et par le biais de la surface d'appui (15.1) hors de l'élément de remplissage (3) ou boîtier d'élément de remplissage (7).

6. Système de remplissage selon la revendication 3, **caractérisé en ce que** le tube (14) formant le canal fluidique interne à l'élément de remplissage dépasse avec une extrémité ouverte au travers de l'au moins une ouverture de sortie (11) hors de l'élément de remplissage (3) ou boîtier d'élément de remplissage (7).

7. Système de remplissage selon l'une quelconque des revendications précédentes, **caractérisé en ce que** le tube de gaz de retour (20) est mobile axialement pour le réglage du niveau de remplissage et ce pour un système de remplissage avec plusieurs éléments de remplissage (3), de préférence par un dispositif de réglage commun à tous les éléments de remplissage (3) ou un groupe de plusieurs éléments de remplissage (3).

8. Système de remplissage selon l'une quelconque des revendications précédentes, **caractérisé en ce qu'**il est un constituant d'une machine de remplissage du type de construction tournante qui présente une pluralité d'éléments de remplissage (3) sur un rotor (4) entraînable de manière tournante autour d'un axe machine vertical.

9. Procédé de remplissage pour le fonctionnement d'un système de remplissage selon l'une quelconque des revendications précédentes, **caractérisé en ce que** la soupape de commande (21) est fermée à la fin de la phase de remplissage et du réglage du niveau de remplissage par le procédé Trinox, à la suite de quoi la bouteille (2) est retirée sans phase de décharge montée en amont sous surpression de l'organe de remplissage.
